# EUROPÄISCHE PATENTANMELDUNG

(11) **EP 1 600 990 A1**
(43) Veröffentlichungstag der Anmeldung: **30.11.2005**
(21) Anmeldenummer: 04012445.5
(22) Anmeldetag: 26.05.2004
(51) Int. Cl.: H01H 1/20

(54) **Kontakthalter**

(71) Anmelder: SIEMENS AKTIENGESELLSCHAFT, 80333 München (DE)
(72) Erfinder: Puri, Werner, Dr., 90429 Nürnberg (DE); Seidl, Joachim, 92237 Sulzbach-Rosenberg (DE)

(57) **Zusammenfassung**

Die Erfindung betrifft einen Kontakthalter für ein Kontaktsystem. Aufgabe der Erfindung ist es, eine besonders sichere Kontaktierung mit einem besonders einfachen konstruktiven Aufbau zu ermöglichen. Dies wird erzielt durch eine Funktionsintegration von Federung und Lagerung des beweglichen Kontaktes des Kontaktsystems in einem einzigen Bauteil.

## Beschreibung

Die Erfindung betrifft einen Kontakthalter für ein Kontaktsystem. Insbesondere betrifft die Erfindung einen Kontakthalter für ein Kontaktsystem eines elektromechanischen Schaltgerätes, beispielsweise eines Schützes, Positionsschalters, Befehls- und Meldegerätes oder einer Schützsicherheitskombination.

Ein derartiges Kontaktsystem weist sowohl einen festen Kontakt als auch einen beweglichen Kontakt auf. Der feste Kontakt dient dabei zur Kontaktierung einer Anschlussleitung oder dergleichen. Der bewegliche Kontakt dient zum Öffnen und Schließen des Kontaktsystems. Hierfür muss der bewegliche Kontakt derart gelagert sein, dass die Schaltstücke des beweglichen und des festen Kontaktes in definierter Art und Weise aufeinandertreffen. Für eine sichere Kontaktierung ist zudem das Aufbringen einer definierten Kontaktierungskraft erforderlich. Außerdem soll der bewegliche Kontakt von seinem Antriebs- oder Betätigungselement, beispielsweise einem Magnetantrieb, Schieber, Schaltstückträger, Sprungsystem oder ähnlichem, zur Vermeidung negativer kinetischer Einflüsse weitgehend entkoppelt sein.

Hierzu ist es aus dem Stand der Technik bekannt, den beweglichen Kontakt mittels einer Metallfeder zu lagern, welche direkt oder indirekt, beispielsweise über einen beweglichen Kontakthalter oder ein Sprungsystem, den beweglichen Kontakt beaufschlagt. Diese Metallfeder führt nicht nur zu einer Verkürzung der Luft- und Kriechstrecken, sondern verursacht auch als zusätzliches Bauteil höhere Material- und Montagekosten und erhöht das Fehlerrisiko der gesamten Baugruppe.

Aufgabe der Erfindung ist es, eine besonders sichere Kontaktierung mit einem besonders einfachen konstruktiven Aufbau zu ermöglichen.

Diese Aufgabe wird durch einen Kontakthalter nach Anspruch 1 gelöst. Danach weist der Kontakthalter sowohl wenigstens einen Aufnahmebereich, als auch einen federnden Bereich auf. Dabei dient der Aufnahmebereich der Aufnahme des beweglichen Kontaktes, d.h. der Herstellung einer mechanischen Verbindung mit dem beweglichen Kontakt, während der federnde Bereich zur Betätigung des beweglichen Kontaktes sowie gleichzeitig zur federnden Lagerung des beweglichen Kontaktes dient. Der Kontakthalter dient zur Verwendung in einem Kontaktsystem, das einen festen Kontakt, insbesondere zur Kontaktierung einer Anschlussleitung sowie einen von einem Antriebs- oder Betätigungselement betätigbaren bewegliche Kontakt zum Öffnen und Schließen der elektrischen Verbindung mit dem festen Kontakt aufweist.

Ein Kerngedanke der Erfindung ist es, eine Funktionsintegration von Federung und Lagerung des beweglichen Kontaktes durch ein einziges Bauteil vorzusehen. Die Verwendung einer zusätzlichen Metallfeder oder dergleichen kann somit entfallen. Durch die Funktionsintegration wird eine deutliche Verringerung der Bauteileanzahl erreicht. Dies führt zu geringeren Material- und Montagekosten und reduziert zudem das Fehlerrisiko der Baugruppe. Die Anzahl der Freiheitsgrade der Lagerstelle zwischen Feder und beweglicher Kontaktbrücke bei direkter Lagerung beziehungsweise zwischen Feder und beweglichem Kontakthalter oder Sprungsystem bei indirekter Lagerung wird reduziert. Somit wird einer Fehlstellung des beweglichen Kontaktes oder der Feder vorgebeugt und einer möglichen Funktionsbeeinträchtigung entgegengewirkt.

Vorteilhafte Ausführungsformen der Erfindung sind in den Unteransprüchen angegeben.

Zweckmäßigerweise besteht der Kontakthalter ausschließlich aus dem wenigstens einem Aufnahmebereich und dem federnden Bereich. Mit Hilfe dieser beiden Funktionsbereiche lassen sich alle erforderlichen Aufgaben des Kontakthalters bewerkstelligen. Weitere zusätzliche Elemente sind nicht erforderlich. Hierdurch ergibt sich eine besonders einfache und kompakte Bauform. Der federnde Bereich des Kontakthalters kann dabei je nach den Anforderungen des Einsatzzweckes unterschiedliche geometrische Formen annehmen, wobei sich einfache Federformen in der Praxis besonders bewährt haben.

Weist der federnde Bereich des Kontakthalters ein Verbindungselement zur Herstellung einer mechanischen Verbindung mit einem weiteren Kontakthalter auf, so kann der Kontakthalter besonders variabel in den verschiedensten Kontaktsystemen eingesetzt werden.

In einer besonders bevorzugten Ausführungsform der Erfindung ist der Kontakthalter aus einem elektrisch nichtleitenden Material hergestellt. Luft- und Kriechstrecken werden durch elektrisch nicht leitende Bauteile nicht verkürzt, wodurch eine deutliche Reduzierung des erforderlichen Bauraumes möglich ist. Bei dem Material handelt es sich vorzugsweise um ein Thermoplast (wie beispielsweise PES, PESU, PEI, PPS, POM, PA) oder ein Elastomer. Das ungünstige Nachschwingen des beweglichen Kontaktes wird im Vergleich zur Verwendung einer Metallfeder reduziert, da derartige Werkstoffe eine größere Dämpfungskonstante als Metall aufweisen.

Insbesondere bei der Verwendung eines einstückigen Kontakthalters können negative Einflüsse auf die mechanische Verbindung von federndem Bereich und Aufnahmebereich ausgeschlossen werden, da diese den gleichen Temperaturausdehnungskoeffizienten aufweisen. Die Verwendung von Kunststoffen wie Thermoplasten oder Elastomeren erlaubt zugleich eine Integration von Funktionsflächen am Kontakthalter. Hierdurch kann die Baugruppe montageoptimiert gestaltet sein, beispielsweise Führungs- und Lagerflächen aufweisen. Dies reduziert Entwicklungs-, Material- und Montagekosten.

Die vorliegende Erfindung wird nachfolgend anhand von Ausführungsbeispielen näher beschrieben, die mit Hilfe der Zeichnungen erläutert werden. Hierbei zeigen:
- FIG 1: eine schematische Darstellung eines Kontaktsystems nach dem Stand der Technik,
- FIG 2 bis 4: Ausführungsformen der Erfindung mitringförmigen federnden Bereichen und zwei Aufnahmebereichen,
- FIG 5 bis 7: Ausführungsformen der Erfindung mit ringförmigen federnden Bereichen und einem Aufnahmebereich,
- FIG 8 bis 9: eine Ausführungsform der Erfindung mit einem kugelförmigen federnden Bereich,
- FIG 10: eine Ausführungsform der Erfindung mit einem mäanderförmigen federnden Bereich,
- FIG 11: eine Ausführungsform der Erfindung mit einem spiralförmigen federnden Bereich,
- FIG 12 bis13: eine Ausführungsform der Erfindung mit einem gebogenen federnden Bereich,
- FIG 14: eine Ausführungsform der Erfindung mit einem zweigeteilten federnden Bereich,
- FIG 15: eine Ausführungsform der Erfindung mit einem Verbindungselement.

Ein bekanntes Kontaktsystem 1 nach dem Stand der Technik zeigt FIG 1. Der bewegliche Kontakt 2 mit seinen beiden endseitig angebrachten Schaltstücken 3 ist dabei an einem Kontakthalter 4 angebracht. Dieser Kontakthalter 4 weist einen Aufnahmebereich 5 für den beweglichen Kontakt 2 auf. Der Kontakthalter 4 wird durch eine Metallfeder 6 gelagert, welche als Brückenfeder zugleich die Verbindung zu dem gegenüberliegenden, gleichartig aufgebauten Kontaktsystem 2 herstellt. Bei einer Betätigung des Kontakts durch ein Antriebs- oder Betätigungselement (nicht abgebildet) wird der bewegliche Kontakt 2 auf einen festen Kontakt 7 in Kontaktierungsrichtung 8 zu bewegt, wobei die Schaltstücke 3 des beweglichen Kontaktes 2 und des festen Kontaktes 7 in definierter Art und Weise aufeinander treffen.

Die FIG 2, 3 und 4 zeigen Ausführungsformen des erfindungsgemäßen Kontakthalters 10 in einer Draufsicht, wie sie in Kontaktsystemen mit zwei Brücken einsetzbar sind. Diese Kontakthalter 10 weisen zwei symmetrisch zueinander angeordnete Aufnahmebereiche 11 zur Aufnahme jeweils eines beweglichen Kontaktes (nicht abgebildet) auf. Jeder Aufnahmebereich 11 umfasst dabei zwei an sich gegenüberliegenden Seiten eines federnden Bereiches 12 angeformte Aufnahmeelemente-Paare. Jedes Aufnahmeelemente-Paar weist zwei voneinander beabstandete und sich in Verbindungsrichtung 13 erstreckende Aufnahmeelemente 14 auf. Zur Herstellung einer mechanischen Verbindung zwischen beweglichem Kontakt und Kontakthalter 10 ist an jedem Aufnahmeelement 14 ein Schnapp- oder Rasthaken 15 vorgesehen. Bei der Montage des beweglichen Kontaktes am Kontakthalter 10 wird der bewegliche Kontakt mit seinen entsprechend vorgesehenen Schnappausnehmungen auf die beiden Schnapphaken 15 des jeweiligen Aufnahmeelemente-Paares aufgeschoben.

Die beiden Aufnahmebereiche 11 sind durch den federnden Bereich 12 miteinander verbunden. Der federnde Bereich 12 weist in FIG 2 die Form einer ringförmigen Scheibe auf, wobei die Federwirkung in erster Linie durch deren Konturgestaltung gegeben ist. Der sich somit ergebende Kontakthalter 10 ist einerseits so stabil, um einen beweglichen Kontakt aufzunehmen, zu lagern, zu fixieren. Andererseits ist der flexible, federnde und dämpfende Bereich derart ausgebildet, dass er die bisherige zusätzliche Kontaktfeder ersetzen kann. Anstelle eines kreisrunden federnden Bereiches können auch Bereiche 12 mit einem gestreckten oder gestauchten ovalen Querschnitt zum Einsatz kommen, vgl. FIG 3 und FIG 4.

Die FIG 5, 6 und 7 stellen Ausführungsformen des Kontakthalters 10 mit kreisrundem bzw. gestrecktem und gestauchtem ovalen federnden Bereich 12 dar, wie sie beispielsweise in einem Kontaktsystem mit einem Träger verwendet werden können, bei dem der von außen betätigbare Schieber oder Mitnehmer als Bindeglied zwischen beispielsweise einem äußeren Schaltknopf oder dergleichen und dem eigentlichen Schaltelement, also dem beweglichen Kontakt, dient. Hierbei weisen die Kontakthalter 10 jeweils nur einen einzigen Aufnahmebereich 11 zur Aufnahme eines beweglichen Kontaktes auf. Die Ausgestaltung des Aufnahmebereiches 11 mit einem Aufnahmeelemente-Paar 14 entspricht dabei der bereits in den FIG 2 dargestellten Ausführungsform.

Die FIG 8 und 9 zeigen eine weitere Ausführungsform eines Kontakthalters 10, bei der der federnde Bereich 12 als Hohlkugel ausgeführt ist. Dabei illustriert FIG 8 eine Ansicht mit teilweise aufgeschnittenem federnden Bereich 12, während FIG 9 eine Draufsicht abbildet. Anstelle einer Hohlkugel kann auch eine Vollkugel verwendet werden. In den FIG 10 und 11 sind Kontakthalter 10 mit mäander- bzw. spiralförmigen federnden Bereichen 12 abgebildet. Einen Kontakthalter 10 mit einem zungenförmig gebogenen federnden Bereich 12 zeigen FIG 12 und 13. Hierbei ist in FIG 12 eine Draufsicht und in FIG 13 eine Seitenansicht dargestellt des Kontakthalters 10 abgebildet.

Besonders vorteilhaft sind Ausführungsformen, bei denen der Kontakthalter 10, insbesondere der federnde Bereich 12 des Kontakthalters 10, ein Verbindungselement aufweist. Derartige Kontakthalter 10 können besonders variabel sowohl in Kontaktsystemen mit beidseitigen Brücken als auch in Träger-Kontaktsystemen mit einseitigen Kontakten eingesetzt werden. FIG 14 zeigt eine Ausführungsform, bei der der federnde Bereich 12 mit Hilfe zweier Verbindungselemente 16 derart aufgeteilt ist, dass sich zwei zueinander symmetrische Kontakthalter 10 mit jeweils halbkreisförmigem federnden Bereich 12 ergeben.

Die Verbindungselemente 16', 16" sind dabei zweckmäßigerweise zur Ausbildung einer Schnapp- bzw. Rastverbindung ausgebildet. FIG 15 illustriert eine weitere Ausbildungsform, bei der an einem kreisförmigen federnden Bereich 12 ein einzelnes Verbindungselement 16' angeordnet ist derart, dass ein entsprechenden Gegen-Verbindungselement 16" zum Einsatz kommen kann, das direkt an einem Kontakthalter 10 mit einem zungenförmigen federndem Bereich 12 ausgebildet ist.

Die vorliegende Erfindung kann für beliebige Arten von Kontaktsystemen verwendet werden, insbesondere für Kontaktsysteme mit einer Brückenfeder oder dergleichen zum definierten Aufbringen einer Kontaktkraft. Dies betrifft sowohl Kontaktsysteme mit Sprung- oder Schleichsystem, insbesondere Positionsschalter, als auch magnetbetätigte Kontaktsysteme, insbesondere Schütze.

## Patentansprüche

1. Kontakthalter (10) für ein Kontaktsystem, das einen festen Kontakt und einen beweglichen Kontakt zur Herstellung einer elektrischen Verbindung mit dem festen Kontakt aufweist, **gekennzeichnet durch** wenigstens einen Aufnahmebereich (11) zur Aufnahme des beweglichen Kontaktes und einen einstückig mit dem Aufnahmebereich (11) verbundenen federnden Bereich (12) zur Betätigung des beweglichen Kontaktes **durch** ein Antriebs- oder Betätigungselement.

2. Kontakthalter (10) nach Anspruch 1, **dadurch gekennzeichnet, dass** er ausschließlich aus dem wenigstens einen Aufnahmebereich (11) sowie dem federnden Bereich (12) besteht.

3. Kontakthalter (10) nach Anspruch 1 oder 2, **gekennzeichnet durch** ein Verbindungselement (16) zur Herstellung einer mechanischen Verbindung mit einem weiteren Kontakthalter (10) aufweist.

4. Kontakthalter (10) nach einem der Ansprüche 1 bis 3, **dadurch gekennzeichnet, dass** er aus einem elektrisch nichtleitendem Material, insbesondere aus einem Thermoplast oder einem Elastomer, hergestellt ist.

5. Verwendung eines Kontakthalters (10) nach einem der Ansprüche 1 bis 4 in einem Kontaktsystem.
